# EUROPÄISCHE PATENTSCHRIFT

(11) **EP 0 915 022 B1**
(45) Veröffentlichungstag und Bekanntmachung des Hinweises auf die Patenterteilung: **04.09.2002**
(21) Anmeldenummer: 97119588.8
(22) Anmeldetag: 08.11.1997
(51) Int. Cl.: B65D 19/40

(54) **Tablar, Behälter oder dergleichen**
Tray, container or the like
Plateau, récipient ou similaire

(43) Veröffentlichungstag der Anmeldung: 12.05.1999
(73) Patentinhaber: Fritz Schäfer Gesellschaft mit beschränkter Haftung, D-57290 Neunkirchen (DE)
(72) Erfinder: Schäfer, Gerhard, 57290 Neunkirchen (DE)
(74) Vertreter: Valentin, Ekkehard, Dipl.-Ing.

(56) Entgegenhaltungen:
- EP-A- 0 521 478
- WO-A-90/15758
- GB-A- 2 103 573

## Beschreibung

Die Erfindung betrifft ein Tablar mit im wesentlichen in den Eckbereichen angeordneten, nach oben ragenden, zum Ineinanderstapeln konischen Stapeldomen. Ein solches Tablar, allerdings ohne Stapeldome, sondern mit konischen Stapelfüßen, ist durch die GB-A-21 03 573 oder EP-A-0 521 478 bekanntgeworden.

Die Konizität der in der Regel gegenüber einer annähernd ebenen Fläche eines außerdem Rippen, Taschen, Mulden, etc. aufweisenden Tablars hervorstehenden Dome ermöglicht eine Übereinanderstapelung mehrerer solcher Behältnisse, da die jeweils unteren Stapeldome in die Hohlräume der Stapeldome des jeweils darübergestapelten Behältnisses eingreifen können. Dieses Ineinandergreifen ist aber nur über eine begrenzte Höhe bzw. Länge möglich, da die Konizität der Stapeldome ein noch weiteres bzw. tieferes Ineinandergreifen verhindert, so daß ein entsprechend großes, gleichzeitig das Stapelmaß übereinandergestapelter Behältnisse erhöhendes Stapelspiel unvermeidlich ist. Außerdem liegt eine Aufnahme des Stapeldruckes im wesentlichen nur über die Berührungsflächen der ineinandergeschobenen Stapeldome vor.

Bei einem Gegenstand anderer Art, nämlich einem Behälter zum Transport von Flaschen, ist es aus der WO-A- 9 015 758 bekannt, zum Einstapeln von Behältern zwischen benachbarten Stützträgern konische Schlitze auszubilden. Diese sind geeignet, die Stützträger eines von oben einzustapelnden Behälters aufzunehmen.

Der Erfindung liegt daher die Aufgabe zugrunde, ein Tablar, der eingangs genannten Art zu schaffen, mit dem sich einerseits das Stapelspiel auf ein Minimum verringern und andererseits gleichzeitig eine verbesserte Stapeldruckaufnahme erreichen läßt.

Diese Aufgabe wird erfindungsgemäß mit den im kennzeichnenden Teil des unabhängigen Anspruchs angegebenen Merkmalen gelöst. Der Wandausschnitt befindet sich zweckmäßig in einer bzw. beiden der nach außen gewandten Domseiten und ermöglicht es, daß das Kopfende des jeweils korrespondierenden Stapeldomes eines - oder mehrerer - von unten her eingestapelten Behältnisses in den Wandausschnitt eintauchen kann. Damit steht die Konizität der Stapeldome dem tiefstmöglichen Ineinandergriff nicht mehr im Wege, womit ein geringstmögliches Stapelspiel erreicht wird. Außerdem kann das jeweils obere der übereinandergestapelten Behältnisse mit seinen Stapeldomen so weit über die Stapeldome des jeweils unteren Behältnisses greifen, daß beispielsweise bodenunterseitige Rippen des Tablars oder Behälters sich auf die ebenen Flächen des jeweils unteren Behältnisses aufsetzen bzw. anlegen können, die somit den Stapeldruck aufnehmen.

Eine bevorzugte Ausführung der Erfindung sieht vor, daß die Stapeldome oberhalb des Wandausschnitts mit einem aus dem konischen Verlauf der Seitenwand heraus nach außen vorspringenden Kopf ausgebildet sind. Diese somit schürzenartigen, nach außen hin umfangsgeschlossenen oder rippenartigen Kopfvorsprünge tragen zu einer weiter verbesserten Stapeldruckaufnahme bei, da sich zumindest die Seitenwände der Köpfe der Stapeldome des jeweiligen oberen Behältnisses auf den Köpfen der Stapeldome des jeweiligen unteren Behältnisses abstützen. Eine mögliche seitliche Bewegung der ineinandergestapelten Behältnisse wird unmittelbar über die Stapeldome selbst aufgenommen.

Weitere Ausgestaltungen der Erfindung sehen vor, daß einerseits die Höhe des Wandausschnitts ein Mehrfaches der Kopfhöhe beträgt. Die Mehrfachhöhe gibt die Zahl der maximal in einen Wandausschnitt in übereinanderliegender Lage eintauchenden bzw. den Wandausschnitt durchgreifenden Köpfe und damit die Zahl der ineinanderstapelbaren Behältnisse einer Teil-Stapeleinheit wieder, die sich zu einem Stapel - bestehend jeweils aus solchen ineinandergesetzten Teil-Stapeleinheiten - von beliebiger Höhe ergänzen läßt. Wenn andererseits der Wandausschnitt breiter als der Kopf ist, läßt sich das Ineinanderstapeln erleichtern, weil die eintauchenden Köpfe dann keinem Fügemaß unterliegen, sondern zu den Begrenzungen des Wandausschnitts ein Spiel vorhanden ist.

Weitere Einzelheiten und Vorteile der Erfindung ergeben sich aus den Patentansprüchen und der nachfolgenden Beschreibung, in der anhand eines Tablars ein Ausführungsbeispiel des Gegenstandes der Erfindung näher erläutert ist. Es zeigen:
- Fig. 1: von einem im wesentlichen rechteckigen Tablar eine Ansicht einer Schmalseite;
- Fig. 2: das Tablar gemäß Fig. 1 im Längsschnitt, entlang der Linie II-II geschnitten;
- Fig. 3: als Einzelheit eines Stapels von übereinandergestapelten Tablaren gemäß den Fig. 1 und 2 eine aus drei übereinandergestapelten Tablaren bestehende Stapel-Einheit; und
- Fig. 4: in der Draufsicht ein zur Aufnahme von Schubladenprofilen ausgebildetes Tablar gemäß den Fig. 1 und 2.

Ein Tablar 1 bzw. sonstiger Behälter oder dergleichen besitzt gemäß Fig. 4 im wesentlichen in den Eckbereichen seiner Schmalseiten 2 angeordnete, gegenüber einer annähernd ebenen Fläche 3 nach oben hervorstehende, konische Stapeldome 4 bzw. 5 (vgl. auch die Fig. 1 und 2) mit einer gegenüber ihrer Breite größeren Länge, wie sich das aus den Fig. 1 und 4 ergibt, wobei das obere Domende 6 flach ausgebildet ist. Der Boden 7 des Tablars 1 bzw. Behälters oder dergleichen kann wie im Ausführungsbeispiel aus Gründen der Materialeinsparung keine bzw. nur geringe Seitenwände aufweisen, besitzt aber bodenunterseitige Stege bzw. Rippen 8.

Im gezeigten Ausführungsbeispiel sind sowohl die nach oben hin konisch verlaufenden Dom-Breiteseitenwände 9 als auch die nach oben hin konisch verlaufenden Dom-Schmalseitenwände 10 - und zwar jeweils die zur Außenseite des Tablars hin gewandten Wände der Stapeldome 4 bzw. 5 - mit einem Wandausschnitt 11 bzw. 12 (vgl. Fig. 4) versehen. Die Stapeldome 4 bzw. 5 sind oberhalb der Wandausschnitte 11 bzw. 12, d.h. an den außenliegenden Breitseiten- und Schmalseitenwänden 9, 10 mit einem aus den konischen Verlauf der Wände heraus vorspringenden Kopf 13 bzw. 14 ausgebildet. Die Höhe 15 des Wandausschnitts 11 bzw. 12 beträgt hierbei ein Mehrfaches der Kopfhöhe 16, und zum einfacheren Ineinanderstapeln sind die Wandausschnitte 11 bzw. 12 breiter als die Köpfe 13 bzw. 14.

Die solcher Dom-Wandausschnitte aufweisenden Tablare 1 oder dergleichen Behältnisse lassen sich mit geringstmöglichem Stapelspiel und damit einem Minimum an Rückführstapelhöhe übereinanderstapeln, wie sich aus Fig. 3 ergibt. Denn den Köpfen 13 - und auch den in Fig. 3 in der Zeichnungsebene hinten liegenden Köpfen 14 an den Schmalseitenwänden 10 der Stapeldome 4 - der beiden in Fig. 3 unteren Tablare ist es möglich, in den Wandausschnitt 11 einzutauchen und somit die ansonsten ein weiteres Ineinanderschieben verhindernde Konizität der Stapeldome 4 bzw. 5 zu überwinden, da der Wandausschnitt den begrenzten Hohlraum der Stapeldome nach außen hin öffnet. Die hauben- bzw. schürzenartigen oder rippenartigen Köpfe 13 bzw. 14 legen sich aufeinander, und insbesondere ist es den Stapeldomen 4 bzw. 5 möglich, so weit ineinanderzugreifen, daß die bodenseitigen Stege bzw. Rippen 8 eine Auflage auf den ebenen Flächen 3 des jeweils unteren Tablars 1 finden; es ergibt sich somit aufgrund der erreichten Flächenabstützung eine erheblich verbesserte Stapeldruckaufnahme. Das auf ein geringstmögliches Stapelspiel verringerte Ineinanderstapeln von Behältern bzw. Tablaren oder dergleichen mit in Wandausschnitte der komplementären Stapeldome eingreifenden Köpfen läßt sich bis zu einer beliebig gewünschten Stapelhöhe fortsetzen, wobei sich gegenüber herkömmlichen Stapeleinheiten bei einer angenommenen gleichen Gesamt-Stapelhöhe sehr viel mehr Behältnisse bzw. Tablare 1 übereinanderstapeln lassen.

Anhand von Fig. 4 ist die Verwendung eines Tablars 1 als Fördertablar oder Transportbehältnis zur Aufnahme von beispielsweise Schubladenprofilen 18 dargestellt. Da diese von verschiedener Art und Länge sein können, sind im Boden 7 des Tablars 1 unter einer nach oben wirkenden Federkraft stehende Fixier-Elemente 17 in Form von Zungen angeordnet, die von einem in Fig. 4 unten gezeigten breiten bzw. langen Schubladenprofil 18 niedergedrückt werden, während sie bei demgegenüber kürzeren Schubladen oder sonstigen zu transportierenden Gegenständen 19 unter der Federkraft aus dem Boden nach oben hervorragen - wie in Fig. 4 für das unbelastete Fixierelement 17 gezeigt - und eine Anschlag- bzw. Haltekante bereitstellen.

## Patentansprüche

1. Tablar (1) mit im wesentlichen in den Eckbereichen angeordneten, nach oben ragenden, zum Ineinanderstapeln konischen Stapeldomen (4, 5)
**dadurch gekennzeichnet,**
**daß** mindestens eine Seitenwand ( 9 bzw. 10) der Stapeldome (4, 5) mit einem Wandausschnitt (11 bzw. 12) ausgebildet ist, so daß bei ineinandergestapelten Tablaren (1) sämtliche Kopfenden (6) der Stapeldome (4, 5) der unteren Tablare in den Wandausschnitt (11 bzw. 12) der Stapeldome (4, 5) des obersten Tablars eingreifen, bis der Wandausschnitt (11 bzw. 12) des obersten Tablars (1) von den sich aufeinander legenden Kopfenden (6) der Stapeldome (4, 5) der unteren Tablare ausgefüllt ist.

2. Tablar, Behälter oder dergleichen nach Anspruch 1,
**dadurch gekennzeichnet,**
**daß** die Stapeldome (4, 5) oberhalb des Wandwausschnitts (11, bzw. 12) mit einem aus dem konischen Verlauf der Seitenwand (9 bzw. 10) heraus nach außen vorspringenden Kopf (13, 14) ausgebildet sind.

3. Tablar, Behälter oder dergleichen nach Anspruch 2,
**dadurch gekennzeichnet,**
**daß** die Höhe (15) des Wandausschnitts (11 bzw. 12) ein Mehrfaches der Kopfhöhe (16) beträgt.

4. Tablar, Behälter oder dergleichen nach Anspruch 2 oder 3,
**dadurch gekennzeichnet,**
**daß** der Wandausschnitt (11 bzw. 12) breiter als der Kopf (13 bzw. 14) ist.

## Claims

1. A racking system (1) having upwardly projecting conical stacking tongues (4, 5) arranged essentially in the corner areas for nested stacking,
**characterised in that**
at least one side wall (9 and/or 10) of stacking tongues (4, 5) is conformed with a wall cutaway (11 and/or 12), so that when racking systems (1) are nested, all the crowns (6) of stacking tongues (4, 5) of the lower racking systems engage with the wall cutaway (11 and/or 12) in stacking tongues (4, 5) of the topmost racking system, until wall cutaway (11 and/or 12) of the topmost racking system (1) is completely filled with crowns (6) stacked one on top of the other of stacking tongues (4, 5) of the lower racking systems.

2. The racking system, container or similar according to claim 1
**characterised in that**
stacking tongues (4, 5) are conformed above wall cutaway (11 and/or 12) with a head (13, 14) protruding outwards from the conical gradient of side wall (9 and/or 10).

3. The racking system, container or similar according to claim 2
**characterised in that**
the height (15) of wall cutaway (11 and/or 12) is a multiple of head height (16).

4. The racking system, container or similar according to claim 2 or 3
**characterised in that**
wall cutaway (11 and/or 12) is broader than head (13 and/or 14).

## Revendications

1. Tablette (1) avec des dômes d'empilement (4, 5) connus pour l'emboîtement empilé, dépassant vers le haut et disposés essentiellement dans les zones d'angle,
**caractérisée**
**en ce qu**'au moins un panneau latéral (9 et 10) des dômes d'empilement (4, 5) est réalisé avec une ouverture de paroi (11 et 12), de sorte que, avec les tablettes (1) empilées et emboîtées, toutes les extrémités supérieures (6) des dômes d'empilement (4, 5) des tablettes inférieures s'engagent dans l'ouverture de paroi (11 et 12) des dômes d'empilement (4, 5) de la tablette supérieure, jusqu'à ce que l'ouverture de paroi (11 et 12) de la tablette supérieure (1) soit remplie par les extrémités supérieures (6) disposées dessus des dômes d'empilement (4, 5) des tablettes inférieures.

2. Tablette, récipient ou similaire selon la revendication 1,
**caractérisé**
**en ce que** les dômes d'empilement (4, 5) sont conçus au-dessus de l'ouverture de paroi (11 et 12) avec un sommet (13, 14) sortant du contour conique de la paroi latérale (9 et 10) et dépassant vers l'extérieur.

3. Tablette, récipient ou similaire selon la revendication 2,
**caractérisé**
**en ce que** la hauteur (15) de l'ouverture de paroi (11 et 12) est plusieurs fois supérieure à la hauteur du sommet (16).

4. Tablette, récipient ou similaire selon la revendication 2 ou 3,
**caractérisé**
**en ce que** l'ouverture de paroi (11 et 12) est plus large que le sommet (13 et 14).
